# EUROPÄISCHE PATENTSCHRIFT

(11) **EP 0 324 510 B1**
(45) Veröffentlichungstag und Bekanntmachung des Hinweises auf die Patenterteilung: **17.07.1991**
(21) Anmeldenummer: 89100608.2
(22) Anmeldetag: 14.01.1989
(51) Int. Cl.: H01R 13/447, B60R 16/02

(54) **Steckdose für eine Steckverbindung für den elektrischen Anschluss von Kraftfahrzeuganhängern**
Socket for the electrical connection of motor vehicle trailers
Prise de courant pour le raccordement électriquement de remorques de véhicules

(30) Priorität: 15.01.1988 DE 8800423 U
(43) Veröffentlichungstag der Anmeldung: 19.07.1989
(73) Patentinhaber: "VOLTA" KRAFTFAHRZEUG-ELEKTROZUBEHÖR-VERTRIEB GESELLSCHAFT MBH, D-7502 Malsch 1 (DE)
(72) Erfinder: Gebhard, Dietrich, D-7502 Malsch 1 (DE); Wendel, Wolfgang, D-7500 Karlsruhe (DE)
(74) Vertreter: Witte, Alexander, Dr.-Ing.

(56) Entgegenhaltungen:
- DE-U- 8 614 311
- US-A- 4 713 017

## Beschreibung

Die Erfindung betrifft eine Steckdose für eine Steckverbindung für den elektrischen Anschluß von Kraftfahrzeuganhängern, mit einem unter Wirkung einer Feder schließenden, an ein Gehäuse dichtend anliegenden Deckel.

Eine derartige Steckdose ist beispielsweise aus dem DE-G 86 14 311 bekannt. Da solche Steckdosen an Kraftfahrzeugkarosserien befestigt sind, sind sie allen Umwelteinflüssen, insbesondere dem Regen, ausgesetzt. Damit die Kontaktstifte in der Steckdose nicht verschmutzt werden oder korrodieren, wird der Deckel der Steckdose unter Wirkung einer Feder an das Steckdosengehäuse gedrückt. Eine Dichtung zwischen Steckdosendeckel und Steckdosengehäuse sorgt dafür, daß keine Flüssigkeit oder Verschmutzung eindringen kann.

Bei der bekannten Steckdose der eingangs genannten Art, liegt ein Schenkel einer Schenkelfeder in einer Aussparung auf der Außenseite des Deckels auf. Die Aussparung samt darin aufgenommenem Federschenkel ist durch eine einrastbare Abdeckplatte abgedeckt.

Nachteilig an einer derartigen Steckdose ist, daß, falls die Abdeckplatte abfällt oder zerstört wird, die Feder freiliegend ist. Die Abdeckplatte, die aus einem relativ dünnen Kunststoffteil besteht, kann beispielsweise bei einem Auffahrunfall oder durch unachtsames Hantieren mit Geräten leicht zerstört werden. Die dann freiliegende Feder ist dadurch erhöhter Korrosion und Beschädigungen ausgesetzt.

Aufgabe der vorliegenden Erfindung ist daher, eine Steckdose der eingangs genannten Art derart zu verbessern, daß die den Deckel anpreßende Feder geschützt ist.

Erfindungsgemäß wird die Aufgabe dadurch gelöst, daß ein Schenkel der Feder an der Innenseite des Deckels anliegt und mit diesem verbunden ist, und daß die Innenseite samt Federschenkel mit einer Dichtung abgedeckt ist.

Dadurch, daß die Feder an der Innenseite des Deckels anliegt, ist sie durch den gesamten Deckel vor zerstörenden Einflüssen von der Außenseite her geschützt. Ferner ist sie an der Innenseite vollkommen durch die Dichtung abgedeckt, somit auch von dieser Seite aus geschützt. Diese Anordnung hat auch noch zusätzlich den Vorteil, daß, falls auf die Außenseite des Deckels sehr stark gedrückt wird, beispielsweise bei einem Auffahrunfall, ein beträchtlicher Anteil der auftreffenden Kräfte durch Verformungsarbeit der auf der Innenseite angeordneten elastischen Dichtung aufgenommen wird. Das bedeutet, daß im Gegensatz zur Deckelkonstruktion der eingangs genannten Art die Feder in Richtung Außenseite bereits schon durch wesentlich dickeres Material abgedeckt ist und außerdem noch durch die Elastizität der Dichtung schockartigen Beanspruchungen wesentlich besser widersteht.

Somit wird die Aufgabe vollständig gelöst.

In einer bevorzugten Ausgestaltung der Erfindung ist an der Innenseite des Deckels eine Oese vorgesehen, in die der Schenkel einschiebbar ist.

Dies hat den Vorteil, daß der Schenkel sicher am Deckel gehalten und geschützt ist, und er außerdem einfach montiert werden kann, es braucht dabei nämlich nur der Schenkel in die Oese eingeschoben werden.

In einer weiteren Ausgestaltung werden die zur vorerwähnten Vorteile noch dadurch verstärkt, daß die Oese etwa zentral mittig an der Innenseite des Deckels angeordnet ist.

In einer weiteren bevorzugten Ausgestaltung der Erfindung ist eine scheibenförmige Dichtung vorgesehen, die auf der einen, dem Gehäuse zugewandten äußeren Seite, eben ausgebildet ist und auf der anderen, inneren Seite, mit ringwulstartigen Vorsprüngen versehen ist, die mit entsprechenden ringwulstartigen Vorsprüngen an der Innenseite des Deckels haltend in Eingriff kommen.

Dies hat den Vorteil, daß die Dichtung festsitzend an der Innenseite des Gehäuses angebracht ist, und daß außerdem die ringwulstartigen Vorsprünge der Dichtung eine erhöhte Pufferwirkung entfalten, was in einen besonders guten Schutz des Deckels und der darin aufgenommenen Feder resultiert.

In einer weiteren bevorzugten Ausgestaltung weist die Dichtung an der äußeren Seite konzentrisch angeordnete, ringförmige Dichtlippen auf, die am oberen Ringrand des Gehäuses bei geschlossenem Deckel dichtend anliegen.

Die Dichtlippen sorgen einerseits für einen hervorragend dichtenden Abschluß zwischen Deckel und Gehäuse und fördern andererseits den zuvor erwähnten Puffer- bzw. Stoßdämpfungseffekt, so daß dann die Feder besonders gut geschützt ist.

In einer weiteren vorteilhaften Ausgestaltung sind umfänglich zwischen Dichtung und Deckelrand mehrere Öffnungen vorgesehen, so daß zwischen Deckelinnenseite und Dichtung angesammeltes Regen- oder Schwitzwasser in jedweder Montagestellung der Steckdose austreten kann.

An der Stelle, an der der Federschenkel zwischen Dichtung und Gehäusedeckel durchtritt, besteht die Möglichkeit, daß Feuchtigkeit eintritt. Durch das Vorsehen der zahlreichen Öffnungen kann in jeder Montagestellung evtl. angesammeltes Wasser oder Verschmutzungen aus dem Raum zwischen Dichtung und Deckelinnenseite wieder austreten, so daß keine Korrosion durch diese Verschmutzung eintreten kann. Auch diese Maßnahme trägt zum Schutz der Feder bei. Die Öffnungen sind derart angeordnet, daß aus dem Deckel austretende Flüssigkeit außerhalb des Steckdosengehäuses abläuft.

In einer weiteren Ausgestaltung der Erfindung weist die Dichtung an der äußeren Seite mehrere um den Umfang verteilte radiale Sperrlippen auf, die die ringförmigen Dichtlippen schneiden. Dies hat den Vorteil, daß zwischen den ringförmigen Dichtlippen angesammelte Flüssigkeit nicht in Richtung Deckelmittelpunkt wandern kann, falls die Deckeldichtung aufgrund von Toleranzen nicht koaxial auf dem Deckelgehäuse aufliegt.

Die Erfindung wird anhand eines ausgewählten Ausführungsbeispiels im Zusammenhang mit den beiliegenden Zeichnungen näher beschrieben und erläutert. Es zeigt:

- Fig. 1: schematisch eine Seitenansicht einer an einer Wand montierten Steckdose,
- Fig. 2: eine Unteransicht des Deckels der Steckdose von Fig. 1, und
- Fig. 3: einen Schnitt längs der Linie III-III in Fig. 2.

Eine in Fig. 1 gezeigte Steckdose 10 ist an einer Außenwand eines Kraftfahrzeuges 12 montiert. Die Steckdose 10 weist dabei ein Gehäuse 14 und einen Deckel 16 auf.

Das Gehäuse 14 ist über Schrauben 18, 18′ fest mit dem Kraftfahrzeug 12 verbunden.

Das Gehäuse 14 ist dabei derart montiert, daß ein Scharnier 20 des Deckels 16 am oberen Ende zum Liegen kommt.

Der Deckel 16 weist im Bereich des Scharniers 20 zwei Seitenteile 22, 24 auf (siehe Fig. 2), die zwischen entsprechende Bereiche des Gehäuses 14 eingeschoben werden können. Die Verbindung zwischen Deckel 16 und Gehäuse 14 im Scharnier 20 erfolgt über einen Bolzen 32.

Um den Bolzen 32 ist torsionsartig zwischen den beiden Seitenteilen 22, 24 eine Schenkelfeder 26 gewickelt, deren einer Schenkel 28 an der Innenseite 34 des Deckels 16 anliegt, wohingegen der andere Schenkel 30 nach unten in Richtung Gehäuse 14 gerichtet ist und von diesem aufgenommen wird.

Der Schenkel 28 erstreckt sich längs eines Durchmessers der grob kreisförmigen Kontur des Deckels 16 in den Deckel hinein und ragt über den Kreismittelpunkt hinaus.

Etwa zentral mittig an der Innenseite 34 des Deckels 16 ist eine Oese 36 angeordnet, die einstückig mit dem Deckel 16 ausgebildet ist und von diesem absteht.

Die Oese 36 weist eine Öffnung 38 auf, durch die der Schenkel 28 der Schenkelfeder 26 hindurchgeschoben ist. Der Durchmesser der Öffnung 38 entspricht etwa dem Durchmesser des Schenkels 28, so daß dieser beim Öffnen und Schließen des Deckels in der Öffnung 38 hin- und hergleiten kann.

Die Innenseite 34 des Deckels 16 ist mit einer scheibenförmigen Dichtung 40 abgedeckt.

Die Dichtung 40 deckt dabei den gesamten Schenkel 28 ab, der im Bereich des Scharniers 20 zwischen Dichtung 40 und Deckel 16 heraustritt und in die torsionsförmig gewickelte Wendel am Bolzen 32 übergeht.

Die Dichtung 40 weist an ihrer inneren Seite 44, die der Innenseite 34 des Deckels 16 zugewandt ist, drei konzentrisch angeordnete ringwulstförmige Vorsprünge 46, 48, 50 auf, die klemmend zwischen zwei, ebenfalls konzentrisch angeordnete Ringflansche an der Innenseite 34 des Deckels 16 eingeschoben sind. Dadurch ist die Dichtung 40 fest an der Innenseite des Deckels 16 gehalten, kann jedoch, falls gewünscht, entfernt werden.

An der äußeren Seite 42 ist die Dichtung 40 mit konzentrischen ringförmigen Dichtlippen 56, 56′, 56˝ (siehe Fig. 2 und 3) versehen, über die die Dichtung 40 auf der ringförmigen Oberkante des Gehäuses 14 anliegt. Ferner sind radiale Sperrlippen 70, 70′, 70˝... vorgesehen (hier: acht jeweils um 45° versetzte Sperrlippen), die verhindern, daß Flüssigkeit spiralförmig in Richtung Deckelmittelpunkt wandern kann, falls der Deckel 16 nicht koaxial auf dem Gehäuserand aufliegt.

Die Dichtung 40 dichtet nahezu den gesamten Raum zwischen Innenseite 34 des Deckels 16 und äußerem Ringflansch 54 des Deckels ab. Es ist jedoch möglich, daß im Bereich des Scharnieres 20, an der Stelle, an der der Schenkel 28 zwischen Deckelinnenseite 34 und Dichtung 40 in diesen Raum eintritt, Feuchtigkeit eindringen kann.

Damit diese Feuchtigkeit wieder ablaufen kann, sind umfänglich um den Deckelrand verteilt, Öffnungen 74, 74′, 74˝ und 62 zwischen Dichtung 40 und Deckelrand vorgesehen.

Die Öffnung 62 im Bereich der Grifflasche 64 des Deckels ist dabei über die gesamte Länge der Grifflasche 64 ausgebildet, da, falls die Steckdose 10 wie in Fig. 1 dargestellt, montiert ist, eine Hauptdurchströmrichtung von Scharnier 20 Richtung Grifflasche 64, wie dies durch die Pfeile 66, 68 bzw. 68′ dargestellt ist, vorliegt.

Die umfänglichen Öffnungen 74, 74′, 74˝ sorgen jedoch dafür, daß, falls die Steckdose winkelversetzt zu der in Fig. 1 dargestellten Art und Weise montiert ist, ebenfalls Flüssigkeit aus dem Deckel austreten kann.

Der Übersicht halber sind nur drei Öffnungen 74, 74′, 74˝ dargestellt. Es können jedoch mehrere, durch Stege 76 getrennte, aufeinanderfolgende Öffnungen 74, 74′, 74˝... vorgesehen sein.

Die Steckdose, d.h. Gehäuse und Deckel sind aus gebräuchlichen Spritzgußmaterialien hergestellt, die Dichtung 40 besteht dabei aus einem witterungsbeständigen Elastomer.

## Patentansprüche

1. Steckdose für eine Steckverbindung für den elektrischen Anschluß von Kraftfahrzeuganhängern, mit einem unter Wirkung einer Feder (26) schließenden, an ein Gehäuse (14) dichtend anliegenden Deckel (16), dadurch gekennzeichnet, daß ein Schenkel (28) der Feder (26) an der Innenseite (34) des Deckels (16) anliegt und mit diesem verbunden ist, und daß die Innenseite (34) samt Federschenkel (28) mit einer Dichtung (40) abgedeckt ist.

2. Steckdose nach Anspruch 1, dadurch gekennzeichnet, daß an der Innenseite (34) des Deckels (16) eine Oese (36) vorgesehen ist, in die der Schenkel (28) einschiebbar ist.

3. Steckdose nach Anspruch 2, dadurch gekennzeichnet, daß die Oese (36) zentral mittig an der Innenseite (34) des Deckels (16) angeordnet ist.

4. Steckdose nach Anspruch 1 oder einem der folgenden, dadurch gekennzeichnet, daß eine scheibenförmige Dichtung (40) vorgesehen ist, die auf der einen, dem Gehäuse (14) zugewandten äußeren Seite (42), eben ausgebildet ist und auf der anderen inneren Seite (44) mit ringwulstartigen Vorsprüngen (46, 48, 50) versehen ist, die mit entsprechenden ringflanschartigen Vorsprüngen (52, 54) an der Innenseite (34) des Deckels (16) haltend in Eingriff kommen.

5. Steckdose nach Anspruch 1 oder einem oder mehreren der folgenden, dadurch gekennzeichnet, daß die Dichtung (40) an der äußeren Seite (42) konzentrisch angeordnete ringförmige Dichtlippen (56, 56′, 56˝) aufweist, die am oberen Ringrand des Gehäuses (14) bei geschlossenem Deckel (16) dichtend anliegen.

6. Steckdose nach Anspruch 1 oder einem oder mehreren der folgenden, dadurch gekennzeichnet, daß umfänglich zwischen Dichtung (40) und Deckelrand, um den Deckelrand verteilt, mehrere Öffnungen (74, 74′, 74˝, 62) vorgesehen sind, so daß zwischen der Innenseite (34) und Dichtung (40) aufgenommenes Regen-oder Schwitzwasser in jedweder Montagestellung der Steckdose (10) austreten kann.

7. Steckdose nach Anspruch 5, dadurch gekennzeichnet, daß die Dichtung (40) an der äußeren Seite (42) mehrere um den Umfang verteilte radiale Sperrlippen (70, 70′, 70˝) aufweist, die die ringförmigen Dichtlippen (56, 56′, 56˝) schneiden.

## Claims

1. Socket for a plug connection for the electrical connection of motor-vehicle trailers, having a cover (16), closing under the action of a spring (26) and bearing in a sealing manner against a housing (14), characterised in that a leg (28) of the spring (26) bears against the inside (34) of the cover (16) and is connected to the latter, and in that the inside (34) together with spring leg (28) is covered by a seal (40).

2. Socket according to Claim 1, characterised in that on the inside (34) of the cover (16) there is provided an eyelet (36), into which the leg (28) can be pushed.

3. Socket according to Claim 2, characterised in that the eyelet (36) is arranged centrally in the middle on the inside (34) of the cover (16).

4. Socket according to Claim 1 or one of the following claims, characterised in that a disc-shaped seal (40) is provided, which is designed flat on the one, outer side (42), facing the housing (14), and is provided on the other, inner side (44) with annular bead-like projections (46, 48, 50), which come into engagement in a retaining manner with corresponding annular flange-like projections (52, 54) on the inside (34) of the cover (16).

5. Socket according to Claim 1 or one or more of the following claims, characterised in that the seal (40) has on the outer side (42) concentrically arranged annular sealing lips (56, 56′, 56˝), which bear in a sealing manner against the upper annular rim of the housing (14) when the cover (16) is closed.

6. Socket according to Claim 1 or one or more of the following claims, characterised in that a plurality of openings (74, 74′, 74˝, 62) are provided circumferentially between seal (40) and cover rim, distributed around the cover rim, so that rain water or condensate which collects between the inside (34) and seal (40) can escape in any fitted position of the socket (10).

7. Socket according to Claim 5, characterised in that the seal (40) has on the outer side (42) a plurality of radial barrier lips (70, 70′, 70˝), distributed around the circumference, which intersect the annular sealing lips (56, 56′, 56˝).

## Revendications

1. Prise de courant pour le raccordement électrique de remorques de véhicules, dotée d'un cache (16) plaqué de façon étanche contre un boîtier (14) et fermant sous l'action d'un ressort (26), caractérisée en ce qu'une branche (28) du ressort (26) est plaquée contre la face interne (34) du cache (16) et est reliée à celui-ci, et en ce que la face interne (34) ainsi que la branche (28) du ressort sont recouvertes d'un joint d'étanchéité (40).

2. Prise de courant selon la revendication 1, caractérisée en ce que la face interne (34) du cache (16) présente un oeillet (36), dans lequel la branche (28) peut être insérée.

3. Prise de courant selon la revendication 2, caractérisée en ce que l'oeillet (36) se situe au centre de la face interne (34) du cache (16).

4. Prise de courant selon la revendication 1 ou l'une des revendications suivantes, caractérisée en ce qu'il est prévu un joint d'étanchéité en forme de disque (40), dont la face externe (42) orientée vers le boîtier (14) est plane tandis que l'autre face (44) interne présente des saillies toriques (46, 48, 50) qui viennent s'emboîter dans des saillies (52, 54) toriques correspondantes situées sur la face interne (34) du cache (16).

5. Prise de courant selon la revendication 1 ou l'une ou plusieurs des revendications suivantes, caractérisée en ce que le joint d'étanchéité (40) présente sur sa face externe (42) des lèvres d'étanchéité annulaires concentriques (56, 56′ 56˝), qui sont plaquées de façon étanche contre le bord annulaire du boîtier (14) lorsque le cache (16) est fermé.

6. Prise de courant selon la revendication 1 ou l'une ou plusieurs des revendications suivantes, caractérisée en ce qu'à la périphérie, entre le joint d'étanchéité (40) et le bord du cache, plusieurs orifices (74, 74′, 74˝, 62) sont ménagés autour du bord du cache, afin de permettre l'évacuation de l'eau de pluie ou de suintement accumulée entre la face interne (34) et le joint d'étanchéité (40), et ce, quelle que soit la position de montage de la prise de courant (10).

7. Prise de courant selon la revendication 5, caractérisée en ce que le joint d'étanchéité (40) présente sur sa face externe (42) plusieurs lèvres radiales d'arrêt (70, 70′, 70˝), réparties sur la périphérie, qui coupent les lèvres d'étanchéité annulaires (56, 56′, 56˝).
